# EUROPÄISCHE PATENTSCHRIFT

(11) **EP 2 443 709 B1**
(45) Veröffentlichungstag und Bekanntmachung des Hinweises auf die Patenterteilung: **18.09.2013**
(21) Anmeldenummer: 11743796.2
(22) Anmeldetag: 13.07.2011
(51) Int. Cl.: H01T 4/10, H01T 1/02

(54) **FUNKENSTRECKENANORDNUNG MIT ZWEI IN EINEM GEHÄUSEKÖRPER AUF ABSTAND GEHALTENEN, GEGENÜBERLIEGENDE, BEVORZUGT FLÄCHIGEN ELEKTRODEN**
SPARK GAP ARRANGEMENT COMPRISING TWO PREFERABLY FLAT, OPPOSING ELECTRODES THAT ARE HELD APART IN A HOUSING BODY
ENSEMBLE ÉCLATEUR COMPRENANT DEUX ÉLECTRODES DE PRÉFÉRENCE PLANES, PLACÉES EN VIS-À-VIS, MAINTENUES À DISTANCE DANS UN CORPS DE BOÎTIER

(30) Priorität: 18.08.2010 DE 102010034668; 31.05.2011 DE 102011002869
(43) Veröffentlichungstag der Anmeldung: 25.04.2012
(73) Patentinhaber: Dehn + Söhne GmbH + Co. KG, 92318 Neumarkt/Opf. (DE)
(72) Erfinder: WAFFLER, Michael, 92318 Neumarkt/Opf. (DE); STRANGFELD, Uwe, 90429 Nürnberg (DE)
(74) Vertreter: Kruspig, Volkmar
(86) Internationale Anmeldenummer: PCT/EP2011/061919
(87) Internationale Veröffentlichungsnummer: WO 2012/022548

(56) Entgegenhaltungen:
- DE-B4- 19 845 889
- US-A- 5 187 634

## Beschreibung

Die Erfindung betrifft eine Funkenstreckenanordnung mit zwei in einem Gehäusekörper auf Abstand gehaltenen, gegenüberliegenden, bevorzugt flächigen Elektroden, bildend einen Lichtbogenbrennraum, sowie einer mit dem Lichtbogenbrennraum in Verbindung stehender Gaskühl- und Druckausgleichskammer gemäß Oberbegriff des Patentanspruchs 1.

Aus der DE 198 45 889 B4, die den Oberbegriff des Anspruchs 1 offenbart, ist eine Funkenstreckenanordnung zum Einsatz in der Stromversorgung bekannt, die eine Lichtbogenkammer aufweist, innerthalb derer zwischen zwei Elektroden der Funkenstrecke der Lichtbogenüberschlag erfolgt. Der Lichtbogenkammer ist eine Zwischenkammer nachgeschaltet, deren Volumen wesentlich größer ist als das Volumen der Lichtbogenkammer. Weiterhin besteht eine Verbindung zwischen der Lichtbogenkammer und der Zwischenkammer in Form eines druckfesten metallischen Durchströmkanals, der in die Zwischenkammer hineinragt und in seitlichen Öffnungen zur Gasumlenkung endet.

Mit einer solchen Lösung ist eine Kapselung ausführbar, so dass eine Funkenstrecke auch dort installiert werden kann, wo üblicherweise aufgrund der Brandgefahr die Anwendung von ausblasenden Strecken nicht oder nur eingeschränkt möglich ist.

Aus dem Vorgenannten ist es Aufgabe der Erfindung, eine weiterentwickelte Funkenstreckenanordnung anzugeben, welche für Anwendungen mit hohen Blitzstrombelastungen und niedrigen Folgeströmen, d.h. insbesondere für eine Schaltung zwischen N und PE geeignet ist, wobei die Funkenstreckenanordnung nichtausblasend realisiert werden soll und nur einen geringen Bauraum in Anspruch nehmen darf. Weiterhin soll eine Möglichkeit geschaffen werden, in kostengünstiger und einfacher Weise ein Aneinanderreihen mehrerer gleichartiger oder ähnlicher Funkenstrecken bzw. eine Durchkontaktierung und mechanische Verbindung bei einer Reihenanordnung von dementsprechenden Funkenstrecken zu realisieren.

Die Lösung der Aufgabe der Erfindung erfolgt durch die Merkmalskombination gemäß der Lehre nach Patentanspruch 1, wobei die Unteransprüche mindestens zweckmäßige Ausgestaltungen und Weiterbildungen umfassen.

Es wird demnach von einer Funkenstreckenanordnung mit zwei in einem Gehäusekörper auf Abstand gehaltenen, gegenüberliegenden, bevorzugt flächigen Elektroden ausgegangen, die einen Lichtbogenbrennraum bilden. Weiterhin ist ein mit dem Lichtbogenbrennraum in Verbindung stehender Gaskühlund Druckausgleichsraum, gebildet als entsprechende Druckausgleichskammer, vorhanden.

Erfindungsgemäß wird der Gehäusekörper aus zwei Halbschalen, bevorzugt aus einem Isolierstoff-Kunststoffmaterial gefertigt. Die Halbschalen besitzen jeweils in einer Ebene gegenüberliegend erste Ausnehmungen für Elektrodenanschlussschenkel. Die Elektrodenanschlussschenkel stehen außenseitig des Gehäusekörpers mit einer an sich bekannten Anschlussklemme in Verbindung. Diese Verbindung kann durch Nieten oder Formschluss realisiert werden. Die Elektrodenanschlussschenkel sind mit den eigentlichen Elektroden z.B. durch Vernieten verbunden. Auf diese Art und Weise kann das jeweils kostengünstigste Material für den jeweiligen Zweck Anwendung finden.

Die Halbschalen weisen jeweils einen ersten Raum zur Aufnahme eines Isolierstoffhalters für die Elektroden und einen zweiten Raum zur Aufnahme eines Kanäle besitzenden Kühlblocks mit hoher Wärmekapazität auf. Der Kühlblock kann aus einem metallischen Material bestehen und entsprechende eingefräste oder in sonstiger Weise eingebrachte mäanderförmige Kanäle zur vielfachen Gasumlenkung, dementsprechenden Abkühlung und Druckreduzierung besitzen.

Weiterhin ist eine U-förmige Klammer vorgesehen, die mindestens den Aufnahmebereich des Kühlblocks, die Halbschalen außenseitig umgreifend, angeordnet ist. Diese U-förmige Klammer mit hoher Wärmekapazität ist mit den Halbschalen mechanisch und druckbelastbar, z.B. durch Nieten verbunden.

An bevorzugt einer Stirnseite weisen die Halbschalen im Bereich, der zur Aufnahme des Kühlblocks vorgesehen ist, kleine Schlitze oder Öffnungen auf, so dass ein Druckausgleich möglich wird. Im Bereich dieser kleinen Öffnungen strömendes Gas wird nochmals von der U-förmigen Klammer gekühlt und entspannt.

Senkrecht zur Ebene zwischen den ersten Ausnehmungen ist in mindestens einer der Halbschalen eine zweite Ausnehmung als Durchtrittsschlitz eingebracht, um einen mit der Elektrode kontaktierten verlängerten Anschlussschenkel aufzunehmen, so dass ein fädelartiges Aneinanderreihen und elektrisches Kontaktieren mehrerer derartiger Funkenstreckenanordnungen in sehr einfacher und mechanisch stabiler Weise erfolgen kann.

Einer der Anschlussschenkel für die Elektroden weist eine angeformte Lasche zur Aufnahme eines bei höherer Temperatur sich formverändernden Schmelzteils auf, wobei das Formteil mit einer definierten Federkraft beaufschlagt ist und unmittelbar oder mittelbar mit einem Anzeigeelement in Wirkverbindung steht, so dass eine thermische Überbelastung signalisiert werden kann.

Für das ebenfalls notwendig werdende Einstellen einer niedrigeren Ansprechspannung ist eine Triggereinrichtung vorgesehen, welche in einer Ausnehmung oder in einem Hohlraum des Isolierstoffteils befindlich ist.

Die Triggereinrichtung ist bevorzugt als dünne Leiterplatte realisiert, welche die notwendigen Ansteuerbauelemente trägt. Weiterhin weist die Leiterplatte ein Ende auf, welches in den Elektrodenzwischenraum hineinreicht, um dort als Zünd- oder Triggerelektrode zu wirken.

Die Halbschalen bilden einen flächigen Gehäusekörper in bevorzugt rechteckiger Form, wobei die Gehäuseanordnung in ein frei konfigurierbares Außengehäuse montierbar ist.

Die Erfindung soll nachstehend anhand von Figuren und eines Ausführungsbeispiels näher erläutert werden.

Hierbei zeigen:
- Fig. 1: eine Darstellung einer der Elektroden mit Anschlussschenkel und kontaktiertem verlängerten Anschlussschenkel sowie den Zustand mit mechanisch fixierter Anschlussklemme (rechter Bildteil);
- Fig. 2: eine Darstellung ähnlich derjenigen nach Fig. 1, jedoch mit Lasche zur Aufnahme eines sich formverändernden Schmelzteils sowie eines Anzeigeelements und einer Feder zur Druckbeaufschlagung;
- Fig. 3a: eine Darstellung der Funkenstreckenanordnung ohne obere Halbschale mit pfeilartig symbolisiertem Gasströmungsverlaufs innerhalb des Kühlblocks;
- Fig. 3b: eine Darstellung ähnlich derjenigen nach Fig. 3a mit erkennbarem verlängerten Anschlussschenkel sowie einer U-förmigen Klammer, die nach Montage des in der Fig. 3a und b noch fehlenden zweiten Halbschalenteils aufgeschoben und mit den Halbschalen mechanisch verbunden wird;
- Fig. 4: eine Ansicht des Isolierstoffhalters für die Elektroden mit einer dort einsetzbaren Leiterplatte als Verdrahtungsträger für die Zündschaltung und
- Fig. 5: eine vollständig montierte Funkenstreckenanordnung mit U-förmiger Klammer, die die Halbschalen des Gehäusekörpers fixiert, und einen verlängerten Anschlussschenkel zum Aneinanderreihen weiterer Funkenstreckenanordnungen, die gleichzeitig kontaktiert werden können.

Wie in der Fig. 1 gezeigt, weist die Funkenstrecke Elektroden 1 auf, die kraftstoff- und/oder formschlüssig mit ihrem jeweiligen Anschlussbügel 2 verbunden werden.

Eine der beiden Elektroden kann mit einem verlängerten Anschlussschenkel 3 verbunden werden, so dass eine elektrische Kontaktierung und mechanische Befestigung zu weiteren Ableitermodulen realisierbar ist, wie dies z.B. die Fig. 5 erkennen lässt.

Die Führung der Anschlussschenkel, insbesondere des längeren Anschlussschenkels 3 ist geometrisch so ausgebildet, dass trotz einer hohen Strombelastung im Ableitfall nahezu keine elektromagnetische Kraftwirkung zwischen den einzelnen Ableitermodulen entsteht.

Die Fig. 2 zeigt noch einmal die vormontierte Einheit aus Elektrode 1, Anschlussteil 2 und verlängertem Anschlussschenkel 3, hier ergänzt um eine Lasche 4, die dazu dient, ein Formteil 5 mit definiert niedriger Schmelztemperatur, z.B. Lotformteil oder Wachsbolzen, aufzunehmen. Das Formteil 5 überwacht sowohl die thermische Belastung der umgebenden Kunststoffteile, d.h. der Halbschalen oder des Isolierstoffhalters 11 (siehe Fig. 4) als auch die Temperatur der metallischen Teile.

Bei einer entsprechenden Verformung bewegt die vorgespannte Feder 7 den Anzeigeschieber 6.

Die in den Fig. 3a, 3b und 5 gezeigte Funkenstreckenanordnung ist nichtausblasend ausgeführt.

Die entstehende Druckbelastung wird durch den integrierten Kühlblock 8, bevorzugt aus einem Material mit hoher Wärmekapazität, z.B. Kupfer, und dort vorhandenen integrierten Gasumlenkungskanälen extrem reduziert. Ein noch notwendig werdender Druckausgleich mit der Umgebung erfolgt durch mäanderförmige Kanäle kleinsten Querschnitts im Bereich 13 nach Fig. 3b.

Die Fig. 3a und 3b zeigen jeweils eine untere Halbschale 14, die entsprechende Ausnehmungen sowohl für den Isolierstoffhalter 11 als auch für den Kühlblock 8 besitzen. Erkennbar ist hier auch die Lage äußerer Anschlussklemmen 15.

Nach dem Aufsetzen der zweiten, weiteren Halbschale 16 (siehe Fig. 5) wird eine U-förmige Klammer 9, insbesondere Blechklammer, aufgeschoben und über dort vorhandene Bohrungen 17, die komplementär sind zu Ausnehmungen 18 in den Halbschalen bzw. im Isolierstoffkörper 11 mit diesen verbunden.

Die U-förmige Klammer 9 dient zur ergänzenden Kühlung und verlängert die mäanderförmigen Kanäle und trägt ebenfalls zur Druckabsenkung bei. Sie ist von elektrischen Bauteilen isoliert ausgeführt.

Wenn gewünscht, kann zur Realisierung niedrigerer Ansprechspannungen, z.B. im Bereich 1,5 kV, die Funkenstrecke mit einer entsprechend notwendigen Zündhilfseinheit ausgestattet werden.

Die notwendige Zündschaltung, bevorzugt umfassend eine Verschaltung aus einem Varistor und einem Gasableiter zur Ansteuerung der internen Funkenstrecke, befindet sich auf einer Isolierstoffplatte 10. Diese ist vollständig im Isolierstoffhalter 11 integriert, der sich wiederum im insgesamt druckbeständigen Gehäusekörper 13 befindet.

Die dünne Isolierstofffolie 10 dient nicht nur als Träger für die Bauelemente des Zündhilfskreises, sondern mit einem entsprechenden Ende, das zwischen die Elektroden hineinreicht, auch als Zündelektrode.

Die Bohrungen 18 im Isolierstoffhalter 11 werden von Domen 12 umgeben, die der Aufnahme der Anschlussbügel 2 mit den entsprechenden Hauptelektroden 1 dienen, wofür hierfür in den Anschlussbügeln eine entsprechend auf die Außenausmessungen des entsprechenden Doms vorgesehene Öffnung eingebracht ist.

## Patentansprüche

1. Funkenstreckenanordnung mit zwei in einem Gehäusekörper (13) auf Abstand gehaltenen, gegenüberliegenden, bevorzugt flächigen Elektroden (1), diese bildend einen Lichtbogenbrennraum sowie einer mit dem Lichtbogenbrennraum in Verbindung stehender Gaskühl- und Druckausgleichskammer,
**dadurch gekennzeichnet, dass**
der Gehäusekörper (13) aus zwei Halbschalen (14; 16) gebildet ist, welcher jeweils in einer Ebene gegenüberliegende erste Ausnehmungen für Elektrodenanschlussschenkel (3) besitzen, welche wiederum außenseitig des Gehäusekörpers mit einer Anschlussklemme (15) in Verbindung stehen, die Halbschalen (14; 16) jeweils einen ersten Raum zur Aufnahme eines Isolierstoffhalters (11) für die Elektroden (1) und einen zweiten Raum zur Aufnahme eines Kanäle aufweisenden Kühlblocks (8) mit hoher Wärmekapazität besitzen,
sowie weiterhin mindestens den Aufnahmebereich des Kühlblocks, die Halbschalen außenseitig umgreifend, eine U-förmige wärmeleitfähige Klammer (9) vorgesehen ist, welche mit den Halbschalen (14; 16) mechanisch und druckbelastbar verbunden ist.

2. Funkenstreckenanordnung nach Anspruch 1,
**dadurch gekennzeichnet, dass**
senkrecht zur Ebene zwischen den ersten Ausnehmungen in einer Halbschale eine zweite Ausnehmung als Durchtrittsschlitz eingebracht ist, um einen mit der Elektrode (1) kontaktierten oder kontaktierbaren verlängerten Anschlussschenkel (3) aufzunehmen, so dass ein fädelartiges Aneinanderreihen und gleichzeitig elektrisches Kontaktieren weiterer Funkenstreckenanordnungen möglich ist.

3. Funkenstreckenanordnung nach Anspruch 1 oder 2,
**dadurch gekennzeichnet, dass**
einer der Anschlussschenkel (3) eine angeformte Lasche (4)zur Aufnahme eines bei hoher Temperatur sich formverändernden Schmelzteils aufweist, wobei das Formteil (5) mit einer definierten Federkraft (7) beaufschlagt ist und unmittelbar oder mittelbar mit einem Anzeigeelement in Wirkverbindung steht.

4. Funkenstreckenanordnung nach einem der vorangegangenen Ansprüche,
**dadurch gekennzeichnet, dass**
für die Einstellung einer niedrigen Ansprechspannung eine Triggereinrichtung vorgesehen ist, welche in einer Ausnehmung oder einem Hohlraum des Isolierstoffhalters (11) befindlich ist.

5. Funkenstreckenanordnung nach Anspruch 4,
**dadurch gekennzeichnet, dass**
die Triggereinrichtung eine dünne Leiterplatte oder folienartige Leiterplatte mit einem Ende umfasst, welche in den Elektrodenzwischenraum hineinreicht.

6. Funkenstreckenanordnung nach einem der vorangegangenen Ansprüche,
**dadurch gekennzeichnet, dass**
die Halbschalen (14; 16) einen flachen Gehäusekörper (13) in vorzugsweise rechteckiger Form bilden, wobei diese Gehäuseanordnung in ein frei konfigurierbares Außengehäuse einsetzbar ist.

## Claims

1. Spark gap arrangement comprising two opposite, preferably flat, electrodes (1) spaced apart in a housing body (13), the electrodes forming an arc burning space, and a gas-cooling and pressure-compensating chamber connected to the arc burning space,
**characterized in that**
the housing body (13) is formed of two half-shells (14; 16) each having first recesses for electrode connection webs (3), the recesses being opposite in a plane and the electrode connection webs (3) being connected to a connection terminal (15) on the outside of the housing body,
the half-shells (14; 16) each have a first space for receiving an insulating material holder (11) for the electrodes (1) and a second space for receiving a cooling block (8) of a high thermal capacity which comprises channels,
and further a U-shaped, thermally conductive clamp (9) is provided, which encompasses on the outside of the half-shells at least the receiving area of the cooling block and is connected to the half-shells (14; 16) mechanically and resistant to pressure.

2. Spark gap arrangement according to claim 1,
**characterized in that**
perpendicular to the plane between the first recesses a second recess is incorporated as a through-slot in one half-shell to receive an extended connection web (3) which is contacted or can be contacted with the electrode (1) so as to allow a threading-type stringing together and, at the same time, electrical contacting of further spark gap arrangements.

3. Spark gap arrangement according to claim 1 or 2,
**characterized in that**
one of the connection webs (3) comprises an integral clip (4) to receive a melting part which changes its shape at a high temperature, wherein the molded part (5) is subjected to a defined spring force (7) and is operatively connected, directly or indirectly, to a display element.

4. Spark gap arrangement according to one of the preceding claims,
**characterized in that**
a trigger device is provided for setting a low response voltage, which is located in a recess or a hollow space of the insulating material holder (11).

5. Spark gap arrangement according to claim 4,
**characterized in that**
the trigger device comprises a thin printed circuit board or foil-type printed circuit board which has one end which projects into the spacing between the electrodes.

6. Spark gap arrangement according to one of the preceding claims,
**characterized in that**
the half-shells (14; 16) form a flat housing body (13) preferably of a rectangular shape, wherein this housing arrangement can be mounted into a freely configurable external housing.

## Revendications

1. Ensemble éclateur comprenant deux électrodes opposées, de préférence surfaciques (1) maintenues à distance dans un corps de boîtier (13), ces électrodes formant une chambre de combustion d'un arc électrique ainsi qu'une chambre de refroidissement de gaz et de compensation de pression qui communique avec la chambre de combustion de l'arc électrique,
**caractérisé en ce que**
le corps de boîtier (13) est formé de deux demi-coques (14 ; 16) qui possèdent chacune des premiers évidements opposés dans un plan pour des pattes de connexion d'électrodes (3), lesquelles sont à leur tour connectées du côté extérieur du corps de boîtier avec une borne de connexion (15),
les demi-coques (14 ; 16) possèdent respectivement une première chambre pour la réception d'un support en matériau isolant (11) pour les électrodes (1) et une seconde chambre pour la réception d'un bloc de refroidissement (8) comportant des canaux, avec une forte capacité thermique,
et il est en outre prévu au moins une pince (9) en forme de U et capable de conduire la chaleur, qui enserre du côté extérieur au moins la zone de réception du bloc de refroidissement et les demi-coques, ladite pince étant reliée avec les demi-coques (14 ; 16) de manière mécanique et capable de supporter une pression.

2. Ensemble éclateur selon la revendication 1,
**caractérisé en ce qu'**un second évidement est ménagé perpendiculairement au plan entre les premiers évidements dans une demi-coque, à titre de fente traversante, afin de recevoir une patte de connexion (3) prolongée en contact avec les électrodes (1), ou susceptible d'être mise en contact, de sorte qu'il est possible de disposer en rangée et de mettre simultanément en contact électrique d'autres ensembles éclateurs à la manière d'un enfilage.

3. Ensemble éclateur selon la revendication 1 ou 2,
**caractérisé en ce que** l'une des pattes de connexion (3) comporte une languette conformée (4) pour la réception d'une pièce fusible dont la forme se modifie à haute température, ladite pièce conformée (5) étant sollicitée par une force élastique définie (7) et étant directement ou indirectement en liaison d'action avec un élément d'affichage.

4. Ensemble éclateur selon l'une des revendications précédentes,
**caractérisé en ce que** pour établir une tension de réaction faible, il est prévu un système de déclenchement, qui se trouve dans un évidement ou dans une cavité du support en matériau isolant (11).

5. Ensemble éclateur selon la revendication 4,
**caractérisé en ce que** le système de déclenchement comprend une plaque conductrice mince ou une plaque conductrice semblable à un film avec une extrémité qui s'étend jusque dans l'intervalle entre les électrodes.

6. Ensemble éclateur selon l'une des revendications précédentes,
**caractérisé en ce que** les demi-coques (14 ; 16) constituent un corps de boîtier plat (13), de préférence de forme rectangulaire, ledit agencement de boîtier étant susceptible d'être mis en place dans un boîtier extérieur qui peut être librement configuré.
